# EUROPÄISCHE PATENTSCHRIFT

(11) **EP 1 053 363 B1**
(45) Veröffentlichungstag und Bekanntmachung des Hinweises auf die Patenterteilung: **23.04.2003**
(21) Anmeldenummer: 99907442.0
(22) Anmeldetag: 28.01.1999
(51) Int. Cl.: D04B 27/02

(54) **VERFAHREN ZUR HERSTELLUNG EINES KAMMES**
COMB METHOD
PROCEDE POUR LA FABRICATION D'UN PEIGNE

(30) Priorität: 29.01.1998 DE 19803474
(43) Veröffentlichungstag der Anmeldung: 22.11.2000
(73) Patentinhaber: SAXONIA UMFORMTECHNIK GmbH, D-73037 Göppingen (DE)
(72) Erfinder: HÖFER, Reinhard, D-73054 Eislingen (DE)
(74) Vertreter: Alber, Norbert, Dipl.-Ing.
(86) Internationale Anmeldenummer: EP9900550
(87) Internationale Veröffentlichungsnummer: WO99039035

(56) Entgegenhaltungen:
- EP-A- 0 806 507
- DE-C- 4 438 061
- FR-A- 1 432 809
- GB-A- 2 084 054
- GB-A- 2 099 861

## Beschreibung

### I. Anwendungsgebiet

Die Erfindung betrifft ein kammartiges Gebilde, mit einer Vielzahl von Zinken, welche in Querrichtung von einer über alle Zinken durchgehenden Längsleiste abragen, sowie ein Verfahren zur Herstellung eines solchen kammartigen Gebildes.

### II. Technischer Hintergrund

Derartige kammartige Gebilde, im folgenden verkürzt Kamm genannt, werden beispielsweise in Textilmaschinen, insbesondere in Wirk- und Strickmaschinen, als Verschleißteile, als sogenannte Federkämme oder Kammleisten, benötigt. Dabei müssen derartige Kämme eine hochpräzise Formgebung besitzen, wobei insbesondere Form und Abstand der Zinken zueinander sehr exakt eingehalten werden müssen.

Bisher erfolgte die Herstellung entweder einstückig aus einem Blechteil, indem durch Einbringen von Einschnitten zwischen den Zinken das kammartige Gebilde erstellt wurde, wobei die Einschnitte meist mittels Funkenerosion etc. aus dem Blech, welches meist aus Federstahl bestand, eingebracht wurden.

Diese Methode ist auch ausschußintensiv, da das Überschreiten der maßlichen Toleranz. bei nur einem einzigen Einschnitt den gesamten Kamm unbrauchbar macht.

Es ist ferner bekannt, ein solches kammartiges Gebilde dadurch herzustellen, daß die Zinken einzeln als Massenprodukt hergestellt und zunächst auf ihre Formhaltigkeit überprüft werden, und dann eine Verbindung der Zinken mit einer Querleiste erfolgt. Das Verbinden geschah dabei mittels Löten, was ebenfalls zeitaufwendig war, des weiteren wegen der beim Löten notwendigen relativ hohen Temperaturen von ca. 230 °C auch einen Verzug der Längsleiste bzw. der Zinken bewirken konnte und darüber hinaus den Hauptnachteil aufwies, daß sich das flüssige Lot aufgrund seiner Kapillarwirkung von der Längsleiste aus soweit im Abstand zwischen zwei Zinken in Richtung deren freien Funktionsenden bewegte, daß dadurch der gesamte Kamm unbrauchbar wurde. Weiterhin ist es aus der EP-A-0806507 bekannt, die einzeln hergestellten Zinken mit der Querleiste zu verkleben, in dem in eine Nut der Querleiste eine Füllmasse, also beispielsweise ein Kleber, eingebracht und in diese Füllmasse vor dem Aushärten die einzelnen Zinken eingesteckt werden.

Die gleiche Vorgehensweise zeigen FR-A-1432809, GB-A-2084054, während bei DE-C-4438061 die Füllmasse und damit die einzelnen Zinken nicht einer durchgehenden Nut sondern in einzelnen Vertiefungen der Querleiste angeordnet wird. Zusätzlich werden gemäß der FR-A-1432809 die Zinken vor dem Einbringen in die Füllmasse relativ zueinander mittels eines auf einer Seite der Zinken aufgebrachten Querbandes gegeneinander vorfixiert.

### III. Darstellung der Erfindung

### a) Technische Aufgabe

Es ist daher die Aufgabe gemäß der vorliegenden Erfindung, einen Kamm sowie ein Verfahren zu dessen Herstellung zu schaffen, welches schnell und damit kostengünstig in der Herstellung ist und die Ausschußrate bei der Herstellung deutlich verringert.

Dabei können insbesondere die Längsleisten gebogen, insbesondere zu einem Kreis gebogen sein, und zwar auch auf ihrer Kontaktseite.

Die Zinken können einen rechteckigen Querschnitt aufweisen, deren Seitenflächen eben sind und insbesondere in einer Ebene liegen. Jedoch sind auch Querschnitte der Zinken mit unebenen Seitenflächen, insbesondere runde Querschnitte, mit diesem Verfahren verarbeitbar.

Weiterhin können die Zinken im Abstand zueinander oder unmittelbar aneinander liegend und einander berührend verklebt werden.

### b) Lösung der Aufgabe

Diese Aufgabe wird durch die Merkmale der Ansprüche 1 und 19 gelöst. Vorteilhafte Ausführungsformen ergeben sich aus den Unteransprüchen.

Dadurch, daß die Zinken einzeln hergestellt werden, können kostengünstige Herstellverfahren hierfür benutzt werden, und insbesondere können die Zinken vor der Einbindung in das kammähnliche Gebilde auf ihre Formhaltigkeit und Maßhaltigkeit überprüft und Ausschußteile ausgesondert werden.

Da die Verbindung nur über die wenigstens eine Längsleiste erfolgt, können die gleichen Zinken verwendet werden, um kammartige Gebilde unterschiedlicher Länge und unterschiedlicher Form, beispielsweise gerade oder gebogene kammartige Gebilde, herzustellen.

Durch das Verkleben mittels eines Klebers, der weder bei der Anwendung noch später ein nennenswertes Kriechen in kapillaren Hohlräumen vollzieht, wird verhindert, daß sich der Kleber in Richtung auf die frei aus der Längsleiste vorstehenden Enden vorschiebt, welches die Funktionsenden des kammartigen Gebildes sind, und nicht verklebt werden dürfen. Als Kleber kommt insbesondere ein Polymer insbesondere Nitrilkautschuk und/oder Phenol, in Frage, welches insbesondere erst bei gegenüber Raumtemperatur erhöhten Temperatur von 100°C bis 200°C (Schmelzkleber) und/oder erhöhtem Druck von mindestens 0,1 N/mm², insbesondere mindestens 1,0 N/mm² seine Haftfähigkeit entfaltet.

Dadurch, daß der Kleber zunächst auf die Kontaktseite der Längsleiste aufgebracht wird, können die Zinken ohne Beeinträchtigung durch aufgebrachten Kleber etc. in der richtigen Art und Weise zueinander positioniert werden, was in der Regel mittels einer Hilfsvorrichtung, die entsprechende Positionierkörper aufweist und eine formschlüssige Positionierung der Zinken bewirkt, angeordnet werden. Auf die so in der richtigen Anzahl und Lage vorpositionierten Zinken wird dann die auf der Kontaktfläche mit dem Kleber ausgestattete Längsleiste, vorzugsweise ebenfalls wiederum mittels formschlüssiger Positionierkörper, an der richtigen Stelle auf die Zinken aufgedrückt, und zwar insbesondere so, daß die Längsleiste mit einer Längskante mit den hinteren Enden der Zinken fluchtet.

Dabei wird der Kleber insbesondere flächig und über die gesamte Fläche der Kontaktfläche der Längsleiste aufgebracht.

Eine besonders stabile Variante eines solchen Kammes läßt sich erzielen, wenn auf beiden Seiten der Zinken-Reihe jeweils eine Längsleiste in analoger Art und Weise mittels Kleben aufgebracht wird, und zwar vorzugsweise nacheinander, um die beim Verkleben mit der ersten Längsleiste erzielte Fixierung für das Verkleben mit der zweiten, gegenüberliegenden Längsleiste beizubehalten, ohne dabei nochmals eine Hilfsvorrichtung mit Positionierkörpern zwischen den einzelnen Zinken zu benötigen.

### c) Ausführungsbeispiele

Eine Ausführungsform gemäß der Erfindung ist im folgenden anhand der Figuren beispielhaft näher beschrieben. Es zeigen:
- Fig. 1:: die vorpositionierte Zinken-Reihe vor dem Auflegen der ersten Längsleiste,
- Fig. 2:: die mit einer Längsleiste bereits verbundene Zinkenreihe vor dem Auflegen der zweiten Längsleiste,
- Fig. 3:: das fertige, kammartige gebildet,
- Fig. 4:: einen Querschnitt durch den Kamm der Fig. 3 entlang der Linie IV-IV, und
- Fig. 5:: einen Querschnitt durch den Kamm der Fig. 3 entlang der Linie V-V.

Fig. 1 zeigt eine Vielzahl von definierten nebeneinander angeordneten Zinken 2, die vorzugsweise alle die gleiche Gestalt aufweisen, und auf einer Arbeitsfläche 12 mittels einer Hilfsvorrichtung in der richtigen Art und Weise zueinander positioniert werden.

Die Hilfsvorrichtung umfaßt dabei einen Positionierkörper 6a, der als Anschlag für die hinteren Enden der Zinken 2 dient, sowie Positionierkörper 6b, die in einem solchen Abstand zueinander angeordnet sind, daß zwischen zwei Positionierkörper 6b jeweils eine Zinke 2a, 2b, ... exakt eingelegt werden kann. Ggf. kann ein weiterer nicht dargestellter Positionierkörper das Abheben der Zinken 2a, 2b, ... vom längsverlaufenden Positionierkörper 2a begrenzen, indem ein solcher weiterer Positionierkörper parallel zum Positionierkörper 6a entlang der vorderen Enden der Zinken 2a, 2b, 2c, ... verläuft.

Auf die nach oben weisenden Seitenflächen 5 der Zinken 2a, 2b, 2c, ..., die aufgrund gleicher Dicke der Zinken auch in einer Höhe liegen, wird im hinteren Bereich dieser Zinken 2a, 2b, 2c, ... dann eine erste Längsleiste 3a, die in der Regel wie die Zinken 2a, 2b, 2c, ... aus Metall besteht, auf den hinteren Bereich der Zinken 2a, 2b, 2c, ... so aufgeklebt, daß das hintere Ende der Zinken 2a, 2b, 2c, ... etwa mit der einen Längskante der Längsleiste 3a fluchtet.

Die Längsleiste 3a ist dabei auf ihrer gegen die Zinken 2a, 2b, 2c, ... weisenden Kontaktseite 7 mit einem Kleberband 4a belegt, welches vor dem Aufkleben auf die Längsleiste 3a auf der entsprechenden Seite von der Schutzfolie befreit wurde. Auf der den Zinken 2a, 2b, 2c, ... zugewandten Seite des Kleberbandes 4a wird die Schutzfolie 8 erst unmittelbar vor dem Verkleben mit dem Zinken 2a, 2b, 2c, ... abgezogen, um ein Verstauben, Verschmutzen etc. des Kleberbandes 4a zu vermeiden.

Die Längsleiste 3a wird mit einem Druck von mindestens 0,2 N/mm² und bei einer Temperatur von mindestens 120°C auf die Zinken 2 wenigstens einige Sekunden, besser einige Minuten, insbesondere 30 Minuten aufgedrückt, wobei die angegebene Temperatur vor allem beim Kleberband 4 vorhanden sein muß.

Durch diesen ersten Arbeitsschritt sind die Zinken 2a, 2b, 2c, ... bereits ausreichend fest gegenüber der Längsleiste 3a positionssicher verklebt, so daß dieser Verbund nun aus der Hilfsvorrichtung, die die Positionskörper 6a, 6b umfaßt, entnommen und so umgedreht werden kann, daß die Längsleiste 3a unten und die Zinken 2a, 2b, 2c, ... oben liegen, was wiederum in einer z. B. anderen Hilfsvorrichtung vor sich gehen kann.

Nunmehr wird von der Gegenseite her eine zweite Längsleiste 3b auf die andere Seitenfläche 5 der vorpositionierten Zinken 2a, 2b, 2c, ... aufgebracht, die sich insbesondere mit der ersten Längsleiste 3a deckt. Die zweite Längsleiste 3b ist ebenfalls mit einem Kleberband 4b vorbelegt, und wird bei analogem Druck und Temperatur wie die erste Längsleiste 3a - nach Abziehen der Schutzfolie - aufgebracht. Das Anpressen wird über mindestens 30 Sekunden aufrechterhalten.

Dadurch wird ein kammartiges Gebilde, wie in Fig. 3 perspektivisch dargestellt, erzielt, wobei sich die Zinken aus dem Zwischenraum zwischen der zweilagigen Längsleiste 3 nach einer Seite heraus erstrecken. Bei den Zinken 2a,2b,2c,... kann es sich um spitz zulaufende, nadelförmige Gebilde ebenso handeln wie um rechteckige, schlanke Streifen, aber auch um anders geformte, beispielsweise ösenförmige, Teile.

Je nachdem, wie stark die Belastung der frei aus den Längsleisten vorstehenden Enden in Längsrichtung ist, muß auch die Breite der Verklebung in Querrichtung 11 ausreichend groß gewählt werden.

Die Zinken können innerhalb des rechenartigen Gebildes, also insbesondere im Bereich zwischen den Längsleisten 3a und 3b, ohne Abstand unmittelbar aneinander anliegen, häufiger jedoch werden die Zinken in einem definierten Abstand zueinander angeordnet sein.

In letzterem Fall empfiehlt es sich - vor allem bei einer relativ geringen Dicke 9 der Zinken 2a, 2b, 2c, ... die Dicke D des Kleberbandes 4a bzw. 4b im Ausgangszustand in Abstimmung auf die Dicke 9 der Zinken 2a, 2b, 2c, ... so zu wählen, daß durch das Gegeneinanderpressen sich im Bereich der Zinken die Dicke des Kleberbandes so verringert, daß ein Fließen des Klebers in den Bereich zwischen die Zinken hinein erfolgt, und daß sich im Bereich zwischen den Zinken - wie in Fig. 4 dargestellt - die beiden Kleberbänder 4a, 4b unmittelbar miteinander verklebt werden. Dies stabilisiert die Verklebung der Längsleisten 3a, 3b zusätzlich, und füllt weiterhin den Zwischenraum zwischen den Zinken 2a, 2b, 2c, ... aus, wodurch deren Lage ebenfalls zusätzlich stabilisiert wird.

Bei dem Klebeband handelt es sich insbesondere um ein Band, welches ausschließlich aus dem Klebermaterial besteht, und insbesondere keine stabilisierende Einlage wie ein tragendes Gewebe etc. aufweist.

### BEZUGSZEICHENLISTE

- 1: kammartiges Gebilde
- 2a, 2b, 2c, ...: Zinken
- 3a, 3b: Längsleiste
- 4: Kleberband
- 5: Seitenfläche
- 6a, 6b: Positionierkörper
- 7: Kontaktseite
- 8: Schutzfolie
- 9: Dicke der Zinken
- 10: Längsrichtung
- 11: Querrichtung
- 12: Arbeitsfläche

## Patentansprüche

1. Verfahren zum Verbinden einer Vielzahl von Kleinteilen mit der Oberfläche eines Tragteiles, insbesondere zum Herstellen kammartiger Gebilde (1) mit einer Vielzahl von Zinken (2a, 2b, 2c, ...), welche von einer Längsleiste (3) in Querrichtung (11) abstreben, wobei
- die Zinken (2a, 2b; 2c, ....) einzeln hergestellt werden,
- die Zinken (2a, 2b, 2c, ...) mittels Kleben mit wenigstens einer entlang aller Zinken (2a, 2b, 2c, ...) verlaufenden Längsleiste (3) fest verbunden werden,
**dadurch gekennzeichnet, daß**
- die Zinken (2a, 2b, 2c, ...) auf beiden Seitenflächen (5a, 5b) mittels einer Längsleiste (3a, 3b) verklebt werden.

2. Verfahren nach Anspruch 1,
**dadurch gekennzeichnet, daß**
die Zinken (2a, 2b, 2c, ...) vor dem Verbinden mit der Längsleiste (3) in der gewünschten Relativlage zueinander mit - Hilfe von Positionierkörpern (6a, 6b) formschlüssig positioniert werden.

3. Verfahren nach einem der vorhergehenden Ansprüche,
**dadurch gekennzeichnet, daß**
die Längsleiste (3) auf die Seitenflächen (5) der Zinken (2) aufgeklebt wird.

4. Verfahren nach einem der vorhergehenden Ansprüche,
**dadurch gekennzeichnet, daß**
der Kleber flächig auf der Kontaktseite (7) der Längsleiste (3) vor deren Kontaktierung der Zinken (2a, 2b, 2c, ...) aufgebracht wird.

5. Verfahren nach einem der vorhergehenden Ansprüche,
**dadurch gekennzeichnet, daß**
der Kleber in Form eines Kleberbandes (4) auf die Kontaktseite (7) der Längsleiste (3) aufgebracht wird.

6. Verfahren nach einem der Ansprüche 1 bis 4,
**dadurch gekennzeichnet, daß**
der Kleber im flüssigen Zustand und insbesondere flächig und in definierter Schichtdicke auf der Kontaktseite (7) der Längsleiste (3) aufgebracht wird.

7. Verfahren nach einem der vorhergehenden Ansprüche,
**dadurch gekennzeichnet, daß**
der Kleber ein Schmelzkleber ist, der bei Zimmertemperatur und/oder Normaldruck nicht klebt.

8. Verfahren nach Ansprüch 5
**dadurch gekennzeichnet, daß**
das Kleberband (4) beidseits mit einer Schutzfolie (8) bedeckt ist, die erst unmittelbar vor dem Aufbringen des Kleberbandes (4) auf eine Klebefläche entfernt wird.

9. Verfahren nach einem der vorhergehenden Ansprüche,
**dadurch gekennzeichnet, daß**
das Verkleben der Zinken (2a, 2b, 2c, ...) zunächst mit der einen Längsleiste (3a), und erst anschließend mit der anderen Längsleiste (3b) vollzogen wird.

10. Verfahren nach einem der vorhergehenden Ansprüche,
**dadurch gekennzeichnet, daß**
das Verkleben bei erhöhter Temperatur insbondere von mindestens 100°C, insbesondere mindestens 120°C, insbesondere mindestens 180°C, vollzogen wird.

11. Verfahren nach einem der vorhergehenden Ansprüche,
**dadurch gekennzeichnet, daß**
das Verkleben bei erhöhtem Druck von mindestens 0,2 N/mm², insbesondere mindestens 0,6 N/mm², insbesondere mindestens 1,0 N/mm², vollzogen wird.

12. Verfahren nach einem der Ansprüche 5 oder 8,
**dadurch gekennzeichnet, daß**
das Kleberband (4) im Ausgangszustand eine Dicke (D) aufweist, welche größer ist als die halbe Dicke (9) der Zinken (2a, 2b, 2c, ...), oder größer ist als die Dicke (9) der Zinken (2a, 2b, 2c, ...).

13. Verfahren nach Anspruch 12,
**dadurch gekennzeichnet, daß**
die Dicke (D) des Kleberbandes zwischen 0,04 mm und 0,40 mm beträgt.

14. Verfahren nach einem der vorhergehenden Ansprüche,
**dadurch gekennzeichnet**, da**ß**
der Kleber Nitrilkautschuk/Phenolharz ist.

15. Verfahren nach einem der Ansprüche 9 bis 14,
**dadurch gekennzeichnet, daß**
die Zinken (2a, 2b, 2c, ...) und/oder die Längsleisten (3a, 3b, 3c) aus Metall, insbesondere aus Federstahl, bestehen.

16. Verfahren nach Anspruche 12 und einem der Ansprüche 13 bis 15,
**dadurch gekennzeichnet, daß**
die Dicke (D) des Kleberbandes (4) im Ausgangszustand so gewählt wird, daß sich die den beiden Längsleisten (3a, 3b) zugeordneten Kleberbänder (4a, 4b) im Bereich zwischen den Zinken (2a, 2b, 2c, ...) direkt miteinander verkleben.

17. Verfahren nach einem der vorhergehenden Ansprüche,
**dadurch gekennzeichnet, daß**
zwischen den Zinken (2a, 2b, 2c, ...) im Bereich des Klebers Abstandshalter, deren Dicke der Dicke (9) der Zinken (2a, 2b, 2c, ...) entspricht, angeordnet werden.

18. Verfahren nach einem der vorhergehenden Ansprüche,
**dadurch gekennzeichnet, daß**
der Kleber auch bei einer erhöhten. Verarbeitungstemperatur und/oder einem erhöhten Verarbeitungsdruck nur eine geringe kapillare Kriechwirkung aufweist.

19. Kammartiges Gebilde mit einer Vielzahl von Zinken (2a, 2b, 2c, ...), welche von einer Längsleiste (3) in Querrichtung(11) abragen,
**dadurch gekennzeichnet, daß**
die einzelnen Zinken (2a, 2b, 2c, ...) auf beiden Seitenflächen (5) mittels eines Klebers auf der Kontaktfläche zweier über alle Zinken (2a, 2b, 2c, ...) durchgehenden Längsleisten (3) verklebt sind.

## Claims

1. A process for connecting a plurality of small parts to the upper surface of a carrier part, in particular for producing comb-like structures (1) having a plurality of teeth (2a, 2b, 2c,...) which bear against a longitudinal bar (3) in the transverse direction (11), wherein
- the teeth (2a, 2b, 2c,...) are produced individually,
- the teeth (2a, 2b, 2c,...) are fixedly connected by means of adhesive to at least one longitudinal bar (3) which extends along all teeth (2a, 2b, 2c,...) **characterized in that** the teeth (2a, 2b, 2c,...) are glued on both sides surfaces (5a, 5b) by means of two longitudinal bars (3a, 3b).

2. A process as set forth in claim 1, **characterized in that** the teeth (2a, 2b, 2c,...) prior to connection to the longitudinal bar (3) are positioned in positively locking engagement in the desired relative position with respect to each other by means of some positioning members (6a, 6b).

3. A process as set forth in one of the preceding claims, **characterized in that** the longitudinal bar (3) is secured by adhesive on the side surfaces (5) of the teeth (2).

4. A process as set forth in one of the preceding claims, **characterized in that** the adhesive is smoothly applied over an area on the contact side (7) of the longitudinal bar (3) prior to contacting thereof with the teeth (2a, 2b, 2c,...)

5. A process as set forth in one of the preceding claims, **characterized in that** the adhesive is applied in the form of an adhesive strip (4) to the contact side (7) of the longitudinal bar (3).

6. A process as set forth in one of claims 1 through 4, **characterized in that** the adhesive is smoothly applied in a liquid condition and in particular over an area and in a defined layer thickness on the contact side (7) of the longitudinal bar (3).

7. A process as set forth in one of the preceding claims, **characterized in that** the adhesive is a hot-melt adhesive which in particular does not adhere at room temperature and/or normal pressure.

8. A process as set forth in one of the preceding claims, **characterized in that** the adhesive strip (4) is covered on both sides with a protective foil (8) which is removed only immediately prior to application of the adhesive strip (4) to an adhesion surface.

9. A process as set forth in one of the preceding claims, **characterized in that** the gluing of the teeth (2a, 2b, 2c,...) is firstly effected to one of the longitudinal bars (3a) and only then to the other longitudinal bar (3).

10. A process as set forth in one of the preceding claims, **characterized in that** the gluing operation is effected at elevated temperature, in particular at least 100°C, in particular at least 120°C, in particular at least 180°C.

11. A process as set forth in one of the preceding claims, **characterized in that** the gluing operation is effected at elevated pressure of at least 0,2 N/mm², in particular at least 0,6 N/mm², in particular at least 1,0 N/mm².

12. A process as set forth in one of claims 5 or 8, **characterized in that** in the initial condition the adhesive strip (4) is of a thickness (D) which is greater than half the thickness (9) of the teeth (2a, 2b, 2c,...) or is greater than the thickness (9) of the teeth (2a, 2b, 2c,...).

13. A process as set forth in claim 12, **characterized in that** the thickness (D) of the adhesive strip is between 0,04 mm and 0,40 mm.

14. A process as set forth in one of the preceding claims, **characterized in that** the adhesive is nitride rubber/phenol resin.

15. A process as set forth in one of claims 9 through 14, **characterized in that** the teeth (2a, 2b, 2c,...) are made of metal, in particular spring steel.

16. A process as set forth in claim 12 and in one of claims 13 through 15, **characterized in that** the thickness (D) of the adhesive strip (4) in the initial condition is so selected that the adhesive strips (4a, 4b) associated with the two longitudinal bars (3a, 3b) stick directly to each other in the region between the teeth (2a, 2b, 2c,...).

17. A process as set forth in one of the preceding claims, **characterized in that** arranged between the teeth (2a, 2b, 2c,...) in the region of the adhesive are spacers whose thickness correspond in particular to the thickness (9) of the teeth (2a, 2b, 2c,...).

18. A process as set forth in one of the preceding claims, **characterized in that** the adhesive has only a low capillary creep action even at an elevated processing temperature and/or an elevated processing pressure.

19. A comb-like structure having a plurality of teeth (2a, 2b, 2c,...) which bear against a longitudinal bar (3) in a transverse direction (11), **characterized in that** the individual teeth (2a, 2b, 2c,...) are glued on both side surfaces by means of an adhesive on the contact surfaces of two longitudinal bars (3a, 3b) which extend continuously over all teeth (2a, 2b, 2c,...).

## Revendications

1. Procédé d'assemblage de plusieurs composantes de dimensions réduites sur la surface supérieure d'une partie portante, le procédé visant la fabrication d'une structure de type peigne (1) comportant plusieurs dents (2a, 2b, 2c, ...) qui prennent appui sur une lisse longitudinale (3) en direction perpendiculaire (11) où
- les dents (2a, 2b, 2c, ...) sont fabriquées individuellement,
- les dents (2a, 2b, 2c, ...) sont étroitement fixées par collage sur au moins une lisse longitudinale (3) s'étendant le long de toutes les dents (2a, 2b, 2c, ...), **caractérise en ce que** les dents (2a, 2b, 2c, ...) sont collées sur leurs deux surfaces latérales (5a, 5b) au moyen d'une lisse longitudinale (3a, 3b).

2. Procédé selon la revendication 1, **caractérise en ce que** avant leur assemblage sur la lisse longitudinale (3), les dents (2a, 2b, 2c, ...) sont placées l'une par rapport à l'autre dans la position relative souhaitée au moyen de corps de positionnement (6a, 6b) ayant la forme requise.

3. Procédé selon l'une des revendications précédentes, **caractérise en ce que** la lisse longitudinale (3) est collée sur les surfaces latérales (5) des dents (2).

4. Procédé selon l'une des revendications précédentes, **caractérise en ce que** l'adhésif est appliqué dans une couche uniforme sur le côté de contact (7) des lisses longitudinales (3) avant que les dites lisses longitudinales et les dents (2a, 2b, 2c, ...) ne viennent en contact.

5. Procédé selon l'une des revendications précédentes, **caractérise en ce que** l'adhésif se présentant sous forme d'une bande adhésive (4) est appliqué sur le côté de contact (7) de la lisse longitudinale (3).

6. Procédé selon l'une quelconque des revendications 1 à 4, **caractérise en ce que** l'adhésif qui sera appliqué sur le côté de contact (7) de la lisse longitudinale (3) est en état fluide et il convient qu'il soit appliqué dans une couche uniforme dont l'épaisseur a été préalablement définie.

7. Procédé selon l'une quelconque des revendications précédentes, **caractérise en ce que** l'adhésif fond à la chaleur et, à la température ambiante et/ou à une pression normale, il ne colle pas.

8. Procédé selon la revendication 5, **caractérise en ce que** la bande adhésive (4) est couverte, sur ses deux faces, d'une feuille protectrice (8) qui ne sera enlevée que juste avant l'application de la bande adhésive (4) sur une surface d'adhésion.

9. Procédé selon l'une quelconque des revendications précédentes, **caractérise en ce que** les dents (2a, 2b, 2c, ...) sont d'abord collées à l'une des lisses longitudinales (3a) et seulement ensuite à l'autre lisse longitudinale (3b).

10. Procédé selon l'une quelconque des revendications précédentes, **caractérise en ce que** le collage se fait a une température égale ou supérieure à 100°C, notamment à une température d'au moins 120°C, notamment à une température d'au moins 180°C.

11. Procédé selon l'une quelconque des revendications précédentes, **caractérise en ce que** le collage se fait à une pression égale ou supérieure à 0,2 N/mm², notamment à une pression d'au moins 0,6 N/mm², notamment à une pression d'au moins 1,0 N/mm².

12. Procédé selon l'une quelconque des revendications 5 et 8, **caractérise en ce que** la bande adhésive (4) présente à l'état initial une épaisseur (D) qui est supérieure à l'épaisseur (9) des dents (2a, 2b, 2c, ...) divisée par deux ou à l'épaisseur (9) des dents (2a, 2b, 2c, ...).

13. Procédé selon la revendication 12, **caractérise en ce que** l'épaisseur (D) de la bande adhésive se situe entre 0,04 mm et 0,40 mm.

14. Procédé selon l'une quelconque des revendications précédentes, **caractérise en ce que** l'adhésif est du caoutchouc nitrile ou de la résine phénolique.

15. Procédé selon l'une quelconque des revendications 9 à 14, **caractérise en ce que** les dents (2a, 2b, 2c, ...) et/ou les lisses longitudinales (3a, 3b, 3c, ...) sont faites en métal, notamment en acier à ressorts.

16. Procédé selon les revendications 12 et 13 à 15, **caractérise en ce que** l'épaisseur (D) de la bande adhésive (4) à l'état initial est établie de manière à permettre aux bandes adhésives (4a, 4b) associées aux deux lisses longitudinales (3a, 3b) d'être collées directement l'une à l'autre dans la région située entre les dents (2a, 2b, 2c, ...).

17. Procédé selon l'une quelconque des revendications précédentes, **caractérise en ce que** des épaisseurs correspondant à l'épaisseur (9) des dents (2a, 2b, 2c, ...) sont disposées dans la région de la pièce d'écartement de l'adhésif, entre les dents (2a, 2b, 2c, ...).

18. Procédé selon l'une quelconque des revendications précédentes, **caractérise en ce que** l'effet de fluage capillaires subi par l'adhésif est insignifiant, même à une température de traitement élevée et/ou à une pression de traitement élevée.

19. Structure de type peigne à plusieurs dents (2a, 2b, 2c, ...) prenant appui sur une lisse longitudinale (3) en direction perpendiculaire (11), **caractérise en ce que** les dents individuelles (2a, 2b, 2c, ...) sont, sur leurs deux surfaces latérales, collées au moyen d'un adhésif aux surfaces de contact de deux lisses longitudinales (3) s'étendant le long de l'ensemble des dents (2a, 2b, 2c, ...).
